# EUROPÄISCHE PATENTSCHRIFT

(11) **EP 1 713 991 B1**
(45) Veröffentlichungstag und Bekanntmachung des Hinweises auf die Patenterteilung: **24.10.2012**
(21) Anmeldenummer: 04797699.8
(22) Anmeldetag: 08.11.2004
(51) Int. Cl.: E05B 3/04

(54) **Türdrückerpaar mit Türdrückerklemmbefestigung**
Door handle pair with door handle clamping fixture
Paire de poignées de porte avec une fixation de serrage de poignée de porte

(30) Priorität: 12.11.2003 DE 10353120
(43) Veröffentlichungstag der Anmeldung: 25.10.2006
(73) Patentinhaber: Dorma GmbH + Co. KG, 58256 Ennepetal (DE)
(72) Erfinder: HARMS, Gerold, 42553 Velbert (DE)
(86) Internationale Anmeldenummer: PCT/EP2004/012603
(87) Internationale Veröffentlichungsnummer: WO 2005/047627

(56) Entgegenhaltungen:
- DE-A- 1 930 679
- DE-B- 1 258 758
- DE-C- 4 234 870
- DE-U- 7 425 072

## Beschreibung

Die Erfindung betrifft ein Türdrücker paar mit Türdrückerklemmbefestigung mit einem in einer Einstecköffnung eines Türdrückerhalses lösbar eingesetzten und mittels einer den Türdrückerhals durchfassenden Halteschraube in der Einstecköffnung festlegbaren, mit einer Durchgangsöffnung für die Aufnahme eines Drückerdornes versehenen, im Querschnitt quadratischen Einsatzteil, welches wenigstens eine Bestandteil des Einsatzteiles bildende, federnd elastisch gegen eine Rastverzahnung des in das Einsatzteil einsteckbaren Drückerdornes anstellbare Sperrfeder aufweist.

Türdrückerklemmbefestigungen sind im Allgemeinen derart ausgebildet, dass ein Türdrücker eines Türbeschlages fest mit dem Türdrückerdorn verbunden ist, während der zweite Türdrücker mittels einer mit einer Sperrfeder zusammenwirkenden Rastverzahnung lösbar auf den Drückerdorn aufgesteckt wird. Die Befestigungen beider Türdrücker eines Türbeschlages sind somit im Regelfall unterschiedlich ausgebildet.

Ein gattungsgemäßes Türdrückerpaar mit Klemmbefestigung mit den vorbeschriebenen Merkmalen offenbart die DE-OS 19 30 679, wobei die Rastverzahnung des Drückerdornes eine konkave Längsnut aufweist, in die eine Sperrfeder eingreift, welche sich mit einer buckelartigen Krümmung an einer Wandung der Einstecköffnung abstützt. Die Einstecköffnung ist zylindrisch ausgebildet und nimmt über einen Teil ihrer Länge bei einem der beiden Türdrücker das zylindrische Einsteckteil auf.

Eine Türdrückerverbindung mit einer in eine abgestufte Einstecköffnung der beiden gegenüberliegenden Türdrücker eingesetzte Einsatzbuchse mit einer abgestuften Durchgangsöffnung beschreibt die DE 74 25 072 U1, wobei die Einsatzbuchsen mit dem Drückerhals fest verklebt sind und nur einer der beiden Türdrücker mit seiner Einsatzbuchse unter Zwischenschaltung einer Federlasche die Rastverzahnung eines Drückerdornes überfasst.

Ein mit einem der beiden Türdrücker fest verbundener Drückerdorn, welcher in der Einstecköffnung des anderen Türdrückers mittels einer an einem in der Einstecköffnung fest angeordneten Einsatzteil befindlichen Sperrfeder festgeklemmt wird, ist durch die DE-AS 12 58 758 bekannt geworden. Das Einsatzteil besteht aus zwei gegenüberliegenden Sperrfedern, die mit entsprechend geformten Einbuchtungen in eine im Querschnitt kreisförmige Rastverzahnung des Drückerdornes eingreifen.

Ein ausschließlich aus einer Sperrfeder bestehender, in beiden gegenüberliegenden Türdrückern angeordneter Einsatz ist Gegenstand der DE 42 34 870 C1. Die Türdrückerhälse weisen eine abgestufte Einstecköffnung auf, wobei die die Verrastung in Axial-Richtung des Drückerdornes bewirkende, ein Losteil bildende Sperrfeder in der im Durchmesser größeren Stufe der Abstufung der Einstecköffnung angeordnet ist und die Verdrehsicherung des Drückerdornes durch einen Eingriff des freien Endes des Drückerdornes in die im Durchmesser kleinere Stufe bewirkt wird.

Aufgabe der Erfindung ist es, ein Türdrückerpaar mit Türdrückerklemmbefestigung zu schaffen, bei der sowohl das Einsatzteil als auch der Drückerdorn formschlüssig und verdrehsicher im Drückerhals gelagert sind. Dabei sollen mittels des Einsatzteiles Fertigungstoleranzen im Bereich der Einstecköffnung des Drückerhalses ausgeglichen werden können. Ein wesentlicher Teil der Aufgabe besteht darin, die Türdrückerklemmbefestigung mit Bezug auf beide gegenüberliegende Türdrücker eines Türbeschlages so auszubilden, dass durch Auswechseln der Einsatzteile eines Türbeschlages mit einer im Durchmesser kleineren oder größeren Durchgangsöffnung mit einfachen Mitteln eine Anpassung an Drückerdorne unterschiedlichen Durchmessers ermöglicht wird. Gleiches gilt für die Anpassbarkeit an im Durchmesser unterschiedlicher Einstecköffnung im Drückerhals.

Die Erfindung löst die gestellte Aufgabe mit den Merkmalen nach Anspruch 1.

Weitere vorteilhafte Ausgestaltungen der Erfindung sind Gegenstand der Unteransprüche.

Mit der Lehre nach Anspruch 1 erfolgt im Bereich des die Nuten aufweisenden Längenabschnittes der Einstecköffnung die zug- und druckfeste sowie verdrehsichere Lagerung des Einsatzteiles in der Einstecköffnung des Türdrückerhalses, wobei die Verdrehsicherung durch die an das Einsatzteil angeformte, in die Längsnut des Drückerhalses einfassende Kammerführung bewirkt wird, wobei gleichzeitig in diesem Bereich die Sperrfeder angeordnet ist. Die Einstecköffnung weist zwischen den Nuten einen größeren Durchmesser auf, so dass aufgrund dieses Freiraumes die Anordnung einer einstückig mit dem Einsatzteil ausgebildeten, ausreichend starken Sperrfeder ermöglicht wird. Der in den nutfreien Längenabschnitt der Einstecköffnung eingreifende und gegen den Boden der sackartigen Einstecköffnung gerichtete Abschnitt des Einsteckteiles umschließt dabei das freie Ende des Drückerdornes; vermag in diesem Bereich Fertigungstoleranzen zwischen der Einstecköffnung und dem Drückerdorn ausgleichen und bildet eine zusätzliche Verdrehsicherung für den Drückerdorn. Die Anordnung der erfindungsgemäßen Türdrückerklemmbefestigung an jeweils beiden gegenüberliegenden Türdrückern eines Türbeschlages ermöglicht durch Auswechseln des Einsatzteiles mit geänderter Durchgangsöffnung die Anpassung an Drückerdorne unterschiedlichen Durchmessers oder mit unterschiedlichen Einstecköffnungen, so dass die Notwendigkeit einer Anpassung der Einstecköffnung eines Türdrückers an einen Drückerdorn vorgegebenen Durchmessers entfällt. Dies führt zu einer Vereinheitlichung in der Fertigung der Türdrücker. Beispielsweise können Türdrücker mit einer für einen Drückerdorn mit einem Außendurchmesser von 9 mm bestimmten Einstecköffnung auf einen Drückerdorn mit einem Außendurchmesser von 8 mm aufgesteckt werden.

In Ausgestaltung der Erfindung ist die in die Längsnut der Einstecköffnung einsteckbare Kammerführung derart ausgeführt, dass sie über eine Außenwand des Einsatzteiles vorsteht, d. h. eine oder mehrere über die Außenwand des Einsatzteiles vorstehende Rippen bildet, die formschlüssig die vorgenannte Längsnut ausfüllen, wobei in bevorzugter Ausführung zwei derartige Kammerführungen vorgesehen sind, die jeweils an gegenüberliegenden Außenwänden des Einsatzteiles angeordnet sind. Dabei kann eine der beiden Kammerführungen länger ausgebildet sein, während die zweite Kammerführung demgegenüber kürzer ausgebildet ist und in die einstückiger Bestandteil der Außenwand bildende Sperrfeder übergeht.

Nach einem weiteren Merkmal der Erfindung ist an einer Außenwand des Einsatzteiles ein über die Außenwand vorstehender Zentrierungsansatz für die Halteschraube angeordnet; der Zentrierungsansatz fixiert im Zusammenwirken mit der Halteschraube das Einsatzteil in der Einstecköffnung des Türdrückerhalses und vermag gleichzeitig bei entsprechender Beaufschlagung - zusätzlich zu der Funktion der Sperrfeder - den Drükkerdorn im Drückerhals zu arretieren.

Die einzelnen Bauelemente der Türdrückerklemmbefestigung einschließlich des Türdrückers, des Drückerdornes sowie der Türdrückerklemmbefestigung können grundsätzlich aus einem beliebigen geeigneten Werkstoff bestehen; es hat sich jedoch als fertigungstechnisch vorteilhaft und kostengünstig erwiesen, wenn das Einsatzteil aus einem geeigneten Kunststoff besteht.

Die Erfindung wird nachfolgend anhand eines Ausführungsbeispieles näher erläutert.

Es zeigen:
- Figur 1:: Einen Horizontalschnitt durch einen Türdrücker mit Drükkerdorn und Türdrückerklemmbefestigung.
- Figur 2:: Ausschnittsweise die Türdrückerklemmbefestigung gemäß Figur 1 in vergrößerter Darstellung.
- Figur 3:: Eine perspektivische Ansicht gegen die Einstecköffnung des Türdrückerhalses.
- Figur 4:: In gegenüber Figuren 1 bis 3 vergrößerter und perspektivischer Darstellung eine Ansicht gegen die Rastverzahnung des Einsatzteiles.
- Figur 5:: Eine gegenüber Figur 4 um 90° gewendete Darstellung.
- Figur 6:: In perspektivischer Ansicht eine Draufsicht auf das Einsatzteil.
- Figur 7:: Eine um 180° gewendete Draufsicht auf das Einsatzteil gemäß Figur 6.

Ein Türdrücker 1 gemäß Figur 1 besitzt im Bereich eines Türdrückerhalses 2 eine Einstecköffnung 3, in die ein Drückerdorn 4 eingesteckt ist. Die Einstecköffnung 3 weist über ihre gesamte Länge den gleichen Innendurchmesser auf, wobei im Bereich der Innenwandung der Einstecköffnung 3 in einem dem Türblatt benachbarten Abschnitt a zwei gegenüberliegende Längsnuten 12 vorgesehen sind. Ein allgemein mit 7 bezeichnetes Einsatzteil (siehe insbesondere Figuren 4 bis 7) besitzt an zwei gegenüberliegenden Außenwänden 16 und 17 als Kammerführungen 13 bzw. 14 bezeichnete erhabene Verstärkungen, die in die Längsnuten 12 eingreifen. Es ist ersichtlich, dass die an der Außenwand 16 angeordnete Kammerführung 13 länger ausgebildet ist als die an der Außenwand 17 angeordnete Kammerführung 14. Die Kammerführung 13 endet unter Belassung eines Zwischenraumes 19 in einem Zentrierungsansatz 18, in welchem eine den Türdrückerhals 2 durchfassende Halteschraube 5 einschraubbar ist, so dass die Halteschraube 5 das Einsatzteil 7 im Türdrückerhals 2 arretiert und bei entsprechender Beaufschlagung zusätzlich den die Durchgangsöffnung 6 des Einsatzteiles 7 durchfassenden Drückerdorn 4 arretieren kann. Wesentlicher Bestandteil einer allgemein mit 8 bezeichneten Türdrückerklemmbefestigung ist eine im Anschluss an die Kammerführung 4 ausgebildete und Bestandteil des Einsatzteiles 7 bildende Sperrfeder 10, die mit einem an ihrem freien Ende ausgebildeten Rasthaken 11 in eine zugeordnete Rastverzahnung 9 des Drückerdornes 4 eingreift.

Wie insbesondere die Figuren 1 und 2 ausweisen, sind die Längsnuten 12 in der Einstecköffnung 3 des Türdrückerhalses 2 nur über den Längenabschnitt a ausgeführt, während das Einsatzteil 7 darüber hinausgehend im Bereich des Längenabschnittes b - d. h. gegen einen Boden 15 der Einstecköffnung 3 gerichtet - verlängert ausgebildet ist. Hierdurch können Fertigungstoleranzen mit Bezug auf den Drückerdorn 4 oder die Einstecköffnung 3 über die gesamte Länge der Einstecköffnung 3 durch entsprechende Anpassung des Einsatzteiles 7 ausgeglichen werden. Die Durchgangsöffnung 6 des Einsatzteiles 3 kann je nach Erfordernis dem Durchmesser des zur Anwendung gelangenden Drückerdornes 4 angepasst werden.

### Bezugszeichenliste

- 1: Türdrücker
- 2: Türdrückerhals
- 3: Einstecköffnung
- 4: Drückerdorn
- 5: Halteschraube
- 6: Durchgangsöffnung
- 7: Einsatzteil
- 8: Türdrückerklemmbefestigung
- 9: Rastverzahnung
- 10: Sperrfeder
- 11: Rasthaken
- 12: Längsnut
- 13: Kammerführung
- 14: Kammerführung
- 15: Boden
- 16: Außenwand
- 17: Außenwand
- 18: Zentrierungsansatz
- 19: Zwischenraum

- a: Längenabschnitt
- b: Längenabschnitt

## Patentansprüche

1. Türdrückerklemmbefestigung (8) mit einem in einer Einstecköffnung (3) eines Türdrückerhalses (2) lösbar eingesetzten und mittels einer den Türdrückerhals (2) durchfassenden Halteschraube (5) in der Einstecköffnung (3) festlegbaren, mit einer Durchgangsöffnung (6) für die Aufnahme eines Drückerdornes (4) versehenen, im Querschnitt quadratischen Einsatzteil (7), welches wenigstens eine Bestandteil des Einsatzteiles (7) bildende, federnd elastisch gegen eine Rastverzahnung (9) des in das Einsatzteil (7) einsteckbaren Drückerdornes (4) anstellbare Sperrfeder (10) aufweist, **dadurch gekennzeichnet, dass** die Einstecköffnung (3) in einem dem Türblatt benachbarten Längenabschnitt (a) wenigstens eine Längsnut (12) für die Aufnahme einer an dem Einsatzteil (7) angeordneten Kammerführung (13, 14) und wenigstens eine Längsnut (12) für die Aufnahme einer Sperrfeder (10) aufweist, dass das Einsatzteil (7) mit einem gegen einen Boden (15) der Einstecköffnung (3) gerichteten Längenabschnitt (b) in einen dem Türblatt abgewandten, nutfreien Abschnitt der Einstecköffnung (3) eingreift und dass die Türdrückerklemmbefestigungen (8) gegenüberliegender Türdrücker (1) spiegelbildlich ausgebildet sind.

2. Türdrücker paar mit Türdrückerklemmbefestigung nach Anspruch 1, **dadurch gekennzeichnet, dass** das Einsatzteil (7) an einer Außenwand (16) eine über die Außenwand vorstehende Kammerführung (13) aufweist.

3. Türdrücker paar mit Türdrückerklemmbefestigung nach Anspruch 1 und 2, **dadurch gekennzeichnet, dass** an der der Kammerführung (13) gegenüberliegenden Außenwand (17) des Einsatzteiles (7) eine zweite Kammerführung (14) angeordnet ist.

4. Türdrückerpaar mit Türdrückerklemmbefestigung nach einem der Ansprüche 1 bis 3, **dadurch gekennzeichnet, dass** an der die zweite Kammerführung (14) aufweisenden Außenwand (17) die Sperrfeder (10) angeordnet ist.

5. Türdrückerpaar mit Türdrückerklemmbefestigung nach Anspruch 4, **dadurch gekennzeichnet, dass** die Sperrfeder (10) einstückiger Bestandteil der Außenwand (17) ist.

6. Türdrücker paar mit Türdrückerklemmbefestigung nach einem der Ansprüche 1 bis 5, **dadurch gekennzeichnet, dass** an einer Außenwand (16) des Einsatzteiles (17) ein über die Außenwand (16) vorstehender Zentrierungsansatz (18) für die Halteschraube (5) angeordnet ist.

7. Türdrücker paar mit Türdrückerklemmbefestigung nach einem der Ansprüche 1 bis 6, **dadurch gekennzeichnet, dass** das Einsatzteil (7) aus Kunststoff besteht.

## Claims

1. A pair of door handles including a door handle clamping assembly (8) with an insertion piece (7), which has a square cross-section, is releasably inserted into an insertion opening (3) of a door handle neck (2) and can be immobilized in the insertion opening (3) by means of a check screw (5) passing through the door handle neck (2), is provided with a through-opening (6) for the reception of a spindle (4), which piece has at least one blocking spring (10), which is a component of the insertion piece (7) and is elastically and resiliently adjustable against a latching toothing (9) of the spindle (4) which is insertable into the insertion piece (7), **characterized in that**, in a longitudinal portion (a) adjacent to the door leaf, the insertion opening (3) has at least one longitudinal groove (12) for the reception of a chamber guide (13, 14) disposed at the insertion piece (7) and at least one longitudinal groove (12) for the reception of a blocking spring (10), **in that** the insertion piece (7), with a longitudinal portion (b) oriented towards the bottom (15) of the insertion opening (3), engages in a groove-less portion of the insertion opening (3) facing away from the door leaf, and **in that** the door handle clamping assemblies (8) of opposite door handles (1) are configured to be mirror-inverted.

2. The pair of door handles with a door handle clamping assembly according to claim 1, **characterized in that** the insertion piece (7) has a chamber guide (13) at an external walling (16) protruding beyond the external walling.

3. The pair of door handles with a door handle clamping assembly according to claim 1 and 2, **characterized in that** a second chamber guide (14) is disposed at the external walling (17) of the insertion piece (7) opposite the chamber guide (13).

4. The pair of door handles with a door handle clamping assembly according to one of the claims 1 to 3, **characterized in that** the blocking spring (10) is disposed at the external walling (17) having the second chamber guide (14).

5. The pair of door handles with a door handle clamping assembly according to claim 4, **characterized in that** the blocking spring (10) is an integral component of the external walling (17).

6. The pair of door handles with a door handle clamping assembly according to one of the claims 1 to 5, **characterized in that** a centring extension (18) for the check screw (5) is disposed at an external walling (16) of the insertion piece (7) and protrudes beyond the external walling (16).

7. The pair of door handles with a door handle clamping assembly according to one of the claims 1 to 6, **characterized in that** the insertion piece (7) is made from plastic material.

## Revendications

1. Paire de poignées de porte avec une fixation par serrage de poignées de porte (8) comprenant une pièce à insérer (7) de coupe transversale carrée, qui est insérée de façon amovible dans une ouverture d'insertion (3) d'un col de poignée de porte (2), peut être fixée dans l'ouverture d'insertion (3) par l'intermédiaire d'une vis arrêtoir (5) passant à travers le col de poignée de porte (2), et laquelle pièce est pourvue d'un trou de passage (6) pour la réception d'une broche de loquet (4), laquelle pièce à insérer (7) comprend comme composant constitutif au moins un ressort de blocage (10) qui peut être serré de façon élastique et résiliente contre une denture à enclenchement (9) de la broche de loquet (4) laquelle broche peut-être insérée dans la pièce à insérer (7), **caractérisée en ce que**, dans une section de longueur (a) avoisinant le vantail de porte, l'ouverture d'insertion (3) comprend au moins une rainure longitudinale (12) pour la réception d'un guide de chambre (13, 14), qui est agencé sur la pièce à insérer (7), et au moins une rainure longitudinale (12) pour la réception d'un ressort de blocage (10), **en ce que** la pièce à insérer (7), avec une section de longueur (b) orientée vers un fond (15) de l'ouverture d'insertion (3), s'engage dans une section sans rainure de l'ouverture d'insertion (3) qui est détournée du vantail de porte, et **en ce que** les fixations par serrage de poignées de porte (8) des poignées de porte (1) opposées sont aménagées de façon renversée.

2. Paire de poignées de porte avec une fixation par serrage de poignées de porte selon la revendication 1, **caractérisée en ce que**, sur une paroi extérieure (16), la pièce à insérer (7) comprend un guide de chambre (13) faisant saillie de la paroi extérieure.

3. Paire de poignées de porte avec une fixation par serrage de poignées de porte selon la revendication 1 et 2, **caractérisée en ce qu'**un deuxième guide de chambre (14) est agencé sur la paroi extérieure (17) de la pièce à insérer (7) laquelle paroi étant opposée au guide de chambre (13).

4. Paire de poignées de porte avec une fixation par serrage de poignées de porte selon l'une des revendications 1 à 3, **caractérisée en ce que** le ressort de blocage (10) est agencé sur la paroi extérieure (17) comprenant le deuxième guide de chambre (14).

5. Paire de poignées de porte avec une fixation par serrage de poignées de porte selon la revendication 4, **caractérisée en ce que** le ressort de blocage (10) fait partie intégrante de la paroi extérieure (17).

6. Paire de poignées de porte avec une fixation par serrage de poignées de porte selon l'une des revendications 1 à 5, **caractérisée en ce qu'**un embout de centrage (18) pour la vis arrêtoir (5), faisant saillie de la paroi extérieure (16), est agencé sur la paroi extérieure (16) de la pièce à insérer (7).

7. Paire de poignées de porte avec une fixation par serrage de poignées de porte selon l'une des revendications 1 à 6, **caractérisée en ce que** la pièce à insérer (7) est fait de matière plastique.
